# EUROPÄISCHE PATENTSCHRIFT

(11) **EP 1 001 730 B1**
(45) Veröffentlichungstag und Bekanntmachung des Hinweises auf die Patenterteilung: **10.11.2004**
(21) Anmeldenummer: 98937332.9
(22) Anmeldetag: 05.08.1998
(51) Int. Cl.: A61H 3/02, A45B 9/04

(54) **GEHSTÜTZE, STOCK ODER DGL.**
WALKING CRUTCH, STICK OR THE LIKE
ELEMENT D'APPUI POUR LA MARCHE, CANNE OU ELEMENT ANALOGUE

(30) Priorität: 07.08.1997 AT 133197
(43) Veröffentlichungstag der Anmeldung: 24.05.2000
(73) Patentinhaber: Hofer, Hildegard, A-8410 Wildon (AT)
(72) Erfinder: Zengerer, Johannes, 8410 Wildon (AT)
(74) Vertreter: Wildhack, Helmut, Dr. Dipl.-Ing.
(86) Internationale Anmeldenummer: PCT/AT1998/000183
(87) Internationale Veröffentlichungsnummer: WO 1999/007322

(56) Entgegenhaltungen:
- CA-A- 863 678
- DE-U- 9 005 135
- GB-A- 2 125 282
- US-A- 2 667 885
- US-A- 3 901 258

## Beschreibung

Die Erfindung betrifft im allgemeinen eine Gehhilfe bzw. Gehstütze, einen Stock oder eine Krücke mit von einem nachgiebigen End-Stoppel auf eine rigide - oft als Eisdorn bezeichnete - End-Spitze umschaltbaren Stock-Ende, wie in Anspruch 1 definiert wird. Im besonderen betrifft sie derartig ausgebildete Stöcke für die verschiedensten Verwendungszwecke und weiters auch mit einem Griffoberteil verbindbare Stock-Stütz- bzw. -Unterteile, weiters stock- oder krückenartige Geh-Hilfen- bzw. -Stützen für Kranke und Gehbehinderte bzw. deren auf dem Boden aufzusetzende Stütz- bzw. -Unterteile.

Solche bi- oder multifunktionellen Gehstützen bzw. deren Stütz- bzw. -Unterteile besitzen in jedem Fall einen sich zur Stockspitze hin erstreckenden Hohlraum, sind also insgesamt oder zumindest zu einem größeren Teil hohl und bevorzugt etwa rohrförmig ausgebildet, wobei in dem Hohlraum die Ein- und Ausfahrmechanik für die Stockspitze untergebracht ist.

Bevorzugt sind diese Stöcke oder, Stützen, Krücken bzw. deren aufzusetzende Stütz- bzw. -Unterteile mit Metallrohren gebildet.

Wesentlich ist bei diesen Gehstützen, dass sie eine sichere Abstützung einer Person, insbesondere einer gebrechlichen bzw. bewegungs- oder gehbehinderten Person, bei allen auftretenden Bodenarten und -verhältnissen, also in gleicher Weise auf einem textilen Teppichbodenbelag wie auf im Winter vereisten Wegen, Gehsteigen oder Stufen, durch die Umschaltbarkeit von einem eher flächig auf dem Boden anliegenden End-Stoppel auf eine "scharfe" Stock-Endspitze ermöglicht, ob diese nun als echte kegelige oder pyramidale Spitze, als Schneidenstern oder mit einer rundumlaufenden, kraterrandähnlichen Schneide und mittiger Vertiefung ausgebildet ist.

Wesentlich ist weiters, dass eine hohe Sicherheit gegen ein unerwünschtes, die Ein- und Ausfahr-Mechanik behinderndes Verbiegen oder gegen einen Bruch auch bei einer über die bei sachgemäßem Gebrauch und üblichen Bedingungen auftretende Gehstützlast hinausgehenden Belastung, wie z.B. beim Steckenbleiben des Stockendes in einem Gitterrost, in einer Bodenspalte oder zwischen Steinen, gegeben ist.

Einen weiteren wesentlichen Faktor bildet die Stabilität und Sicherheit der Spitzen-Einzieh- und -Ausfahrmechanik selbst, sowie die Lagesicherung der Stockspitze in jeder der beiden Endstellungen.

Aus der AT-393 216 B ist eine verlängerbare Gehstütze mit einem Gummistopfen am unteren Ende eines rohrförmigen Stützbeines bekannt, welche einen durch den Gummistopfen aus- und einziehbaren Eisdorn aufweist, der am unteren Ende einer im Stützbein verschiebbar gelagerten Stange angeordnet ist. Im oberen Bereich des rohrförmigen Stützbeins ist ein verschiebbar gelagerter Kolben angeordnet, der eine Axialbohrung, in der die Stange mit dem Eisdom verschiebbar ist, sowie eine Gewindebohrung aufweist, in welche eine Stellschraube zum Arretieren der Stange gegenüber dem Kolben eingreift, welche durch einen Längsschlitz im Außenrohr nach außen ragt. Dort ist weiters eine Arretiervorrichtung vorgesehen, bei welcher der oben erwähnte, verschiebbar gelagerte Kolben eine obere und untere Rastausnehmung zum Eingriff eines von der Stock-Außenseite radial nach innen hin federbelasteten Arretierstiftes aufweist.

Obwohl die in der AT-B beschriebene Lösung durchaus einen gewissen Fortschritt bei Gehstützen dieser Art darstellt, kann bei stärkeren Belastungen die Stabilität der Positionierung der Spitze im Extremfall nicht ausreichen, da dabei die Kraft der den Haltestift radial nach innen drängenden Feder unter Umständen überwunden werden kann.

Aus der US 3 901 258 A ist ein Krückstock bekannt geworden, bei welchem im Bereich des distalen Endes des Stockes eine mit demselben verbundene Stockspitzenmechanik angeordnet ist, welche eine Ein- und Ausfahr- sowie Arretier-Einrichtung für eine - eine Ausnehmung eines Stock-Endstoppels durchsetzende - Stock-Endspitze umfaßt, mittels welcher die Stock-Endspitze in eine im Stock-Endstoppel verborgene Berge-Position und in eine den Stock-Endstoppel überragende Rage-Position versetzbar und lage-festlegbar ist und wobei weiters die Stock-Endspitze lösbar mit einem in der Endhülse axial- und dreh-gleitverschieblichen, mit Federkraft in Richtung zum Stockgriff hin beaufschlagten Stockspitzen-Führungsstück verbunden ist, und die Arretier-Einrichtung einen dem Führungsstück radial nach außen entragenden und in eine etwa bajonettverschlußartige längliche Führungs-Ausnehmung der Endhülse des Stockes mit achsparallelem Längs-Abschnitt, und einem distalseitig an ihn anschließenden Quer-Abschnitt zumindest ragenden Führungsstift aufweist.

Ein wesentlicher Nachteil der vom Konzept her und akzeptabel scheinenden Lösung gemäß der genannten US-A besteht darin, dass für eine mechanisch stabile Lagehaltung und Arretierung der ausgefahrenen Stockspitze in deren Rage-Position keinerlei Vorsorge getroffen ist, was aber gerade dann besonders wichtig ist, wenn z.B. der Untergrund glatt, eisig, weich-rutschig od.dgl. ist. Kommt es z.B. während des Abstützens am Stock zu einer an sich unvermeidlichen Relativdrehung zwischen dem Stockrohr und der z.B. von einem lehmig-klebrigen Untergrund festgehaltenen Stockspitze und deren sie tragendem Führungsstück, so gleitet der demselben radial entragende Führungs- und Stützstift ohne jegliche Behinderung mittels eines Arretierelementes entlang dem waagrechten Abschnitt der L- bzw. verkehrt-L-förmigen Führungs-Ausnehmung, so lange, bis er in deren vertikalen, achsparallelen Abschnitt gelangt. Die Stockspitze bzw. das Führungsstück gleitet dann - durch die Feder kraftbeaufschlagt - in Richtung zum Stockgriff in das Innere des Stockes zurück und steht für eine Verankerung des Stockes im Boden und somit für eine sichere Abstützung einer Person nicht mehr zur Verfügung.

Nicht zuletzt ist festzuhalten, dass die gemäß der US-A vorgesehene Art der Halterung des Stockspitzen-Schaftes im Spitzen-Führungsstück durch Schraubklemmung mittels der dortigen Führungs-Stiftschraube allein äußerst mangelhaft ist.

Ein weiterer wesentlicher Nachteil der aus der US-A bekannt gewordenen Lösung für eine versenkbare Stockspitze besteht darin, dass der Führuhgsstift des ja durchaus robusten und daher mechanisch einigermaßen als stabil anzunehmenden Führungsstückes in einer kulissenartigen Führungs-Ausnehmung im dünnen Material des Stockrohres selbst geführt ist und sich daher die gesamte Belastung des Stockes auf den Führungsstift, der, siehe oben, dafür wenig geeignet scheint, und auf das Stockrohr konzentriert. Diese Belastung würde unter Umständen durchaus verkraftbar sein, wenn das Rohrmaterial des Stockes nicht durch die kulissenartige, L-förmige Führungs-Ausnehmung, sowohl in Längs- als auch Quer-Richtung mechanisch wesentlich geschwächt wäre.

Aus der DE-U 90 05 135 ist eine Gehstütze bekannt geworden, die mit einem distal angeordneten End-Stoppel aus nachgiebigem Material und einer in einem Hohlraum der einen Gehstützen-Hohlteil aufweisenden Gehstütze verschieblich ein- und ausfahrbaren Stockspitzen-Einheit aus rigidem Material ausgebildet ist, welche ein im Gehstützen-Hohlteil axial längs-gleitverschieblich und drehbar gelagertes, eine auswechselbare oder fix befestigte bzw. material-integrale Stock-Endspitze aufweisendes Stockspitzen-Führungsstück umfasst. Dieses Stockspitzen-Führungsstück weist zumindest einen dasselbe radial überragenden, stützlast-aufnahmefähigen Führungs-Vorsprung auf, welcher in einer im wesentlichen L-förmigen und/oder spiegelbildlich L-förmigen, mit stockachsen-parallelem längerem L-Längsbalken und kürzerem L-Querbalken ausgebildeten Führungsausnehmung der Wandung des Hohlraumes zwischen zwei End-Positionen, nämlich zwischen einer Ausfahr-Position und einer Einzieh-Position gleitverschiebe-führbar ist.

Bei allen bisher bekannt gewordenen Bauarten derartiger Gehstützen ist zur Steuerung einer verschieblichen und letzlich in einer von zwei End-Positionen festlegbaren Einheit aus einem Stockspitzen-Führungsstück mit einer Stock-Endspitze eine die Wandung eines hohlen Stockes oder des Hohlteiles eines Stockes voll durchdringende, und damit die mechanische Festigkeit der Wandung schwächende "L-Öffnung" vorgesehen, welche von einem - radial vom Stockspitzen-Führungsstück weg-ragenden - Führungs-Vorsprung, z.B. -Stift, durchragt wird.

Gemäß dem Stand der Technik ist der Führungs-Vorsprung bzw. -Stift im Führungsstück verankert und durchsetzt die L-Öffnung in der Wandung des Stockes, sodass das freie Ende des Führungs-Vorsprunges, wie auch immer dasselbe im Detail ausgestaltet ist, durch die L-Öffnung nach außen hin ragt, also über die Stock-Außenseite hinausragt.

Dies ist auch bei der Gehstütze gemäß DE-U 90 05 135 der Fall, allerdings durchsetzt der dem dortigen Schaft, welcher ein Stockspitzen-Führungsstück darstellt, entragende, durch eine Arretierschraube gebildete Führungs-Stift die Wandung des hohlen Mittelteiles des Stockes durch die L-Ausnehmung hindurch und das freie Ende dieser Arretierschraube ist in einer den genannten hohlen Mittelteil des Stockes voll umfänglich umringenden, am genannten Mittelteil außen längsgleitbaren und gleitdrehbaren, hohlzylindrischen, länglichen Verstärkungshülse verankert und endet schließlich mit einem Schraubkopf. Die dortige Verstärkungshülse ist außen am Stock, denselben umringend, lose dreh- und verschiebbar angeordnet. Eine derartige außenliegende, lose drehbare Hülse kann zu der für eine Gehstütze äußerst wichtigen mechanischen Festigkeit des dortigen, durch die L-Öffnung in seiner Wandung mechanisch geschwächten hohlen Mittelteiles des Stockes praktisch keinen Beitrag leisten: Denn, um das für die Manipulation der Stockspitze vorgesehene Längs- und Drehgleiten der dort vorgesehenen Verstärkungshülse zu ermöglichen, muss unbedingt ein entsprechender Spalt-Zwischenraum zwischen Stock-Hohlteil-Außenseite und der Innenseite der außenseitigen Verstärkungshülse vorhanden sein. Bei der bekannten Lösung gemäß dieser DE-U ist darüber hinaus der Nachteil gegeben, dass durch die Anordnung der Verstärkungshülse an der Außenseite, die Gehstütze eine deren Aussehen beträchtlich störende Verdickung aufweist.

Zum technologischen Hintergrund sei noch auf die CH 6032 A hingewiesen, welche einen Stock mit ein- und ausfahrbarer Spitze betrifft, wobei in Griffnähe ein im äußerst robust und dickwandig ausgeführten Stockrohr verankerter Stift radial nach innen ragt und in eine L-förmige Führungs-Ausnehmung einer dünnwandigen Führungshülse des mit der die Endspitze tragenden, verschieblichen, mit dem Griffknopf verbundenen Stockspitzen-Schaftes ragt und dort in eine Ein- bzw. Ausfahr-Stellung verstellbar ist. Nachteil dieser bekannten Bauart ist die massive Ausführungsform sowohl des Stockrohres als auch des Stockspitzen-Schaftes, welche zu einem hohen, praktisch einem Stock aus Vollmaterial entsprechendem Gewicht führt. Diese massive Bauweise steht in krassem Widerspruch zur dünnwandigen Führungshülse des Griffes, die jeder stärkeren Stütz-Belastung im Gebrauch nicht standzuhalten vermag.

Die vorliegende Erfindung hat sich die Aufgabe gestellt, bei vergleichsweise niedrigem Fertigungsaufwand eine wie eingangs definierte Geh-Stütze zu schaffen, welche sich durch Bedienungsfreundlichkeit, insgesamt gering gehaltenes Gewicht, Wartungsarmut, hohe Festigkeit und hohe Sicherheit und Stabilität der Konstruktion in den beiden Endstellungen der Endspitze auszeichnet.

Gegenstand der Erfindung ist somit eine bzw. ein Stock, Jagd-, Berg-, Touristikstock, Kranken-, bzw. Behindertenstütze, bzw. -stock, Krücke, bzw. Krücken-Stützteil, wie in Anspruch 1 definiert wird.

Besonders wesentlich und vorteilhaft für die hohe mechanische Festigkeit der neuen Gesamtkonzeption ist es, dass die kulissenartige Führungs-Ausnehmung in einer die Stützlast, aber auch eventuell auftretende Querkräfte problemlos aufnehmenden, das Rohr der Gehstütze von innen her verstärkenden Führungshülse angeordnet ist, sodass die durch die genannte Ausnehmung ansonsten bewirkte Materialschwächung in der Rohrwandung infolge des Vorhandenseins dieser innen satt am Gehstützen-Hohlteil anliegenden bzw. eventuell sogar materialschlüssig mit ihr verbundenen Führungshülse keine Rolle mehr spielt.

Für die Gebrauchssicherheit der neuen Gehstütze günstig ist die bajonettverschluß-artige Ausführungsform der in ihrer Grundform einem "L" entsprechenden Führungs-Ausnehmung, wobei je nach "Händigkeit" des Benutzers der L-Querbalken nach rechts oder nach links gerichtet sein kann, wobei die mechanische Stabilität dadurch gesteigert wird, dass, die die Führungs-Ausnehmung aufweisende, stützlast-aufnahmefähige Führungshülse im durch keine sonstige, im dortigen Bereich befindliche Ausnehmung materialgeschwächten Rohr der Gehstütze untergebracht ist und dass das Rohr des Stockes oder Stock-Unterteiles bei verstellbaren Stöcken mit der Führungshülse über eine große Kraftaufnahmefläche verbunden ist.

Ein wesentlicher Vorteil einer Führungs-Ausnehmung für das Stockspitzen-Führungsstück und einer weiteren - von ihr beabstandet angeordneten Manipulations-Führungsausnehmung liegt darin, dass deren gegenseitige Positionierung am Stock bzw. an der Gehstütze axial fluchtend oder nicht fluchtend, also beliebig sein kann und somit auf mechanische Erfordernisse einerseits und Manipulationsfreundlichkeit anderseits leicht Rücksicht genommen werden kann.

Der gemäß der vorliegenden Erfindung vorgesehene, gesonderte Manipulations-Mechanismus für das Stockspitzen-Führungsstück hat den Vorteil, dass das Stockspitzen-Führungsstück für die Aufnahme der Kräfte beim Stützen auf den Stock sorgt, während der Manipulations-Mechanismus praktisch keinen Belastungen ausgesetzt ist.

Infolge der erfindungsgemäß vorgesehenen Verlegung der wenig belasteten Manipulationselemente für die Stockspitzen-Mechanik in die Nähe des Griffes oder des Griff- und Armstütz-Teiles einer Gehstütze, eines Stockes, oder einer Krücke ist ein besonders hoher Bedienungskomfort gegeben.

In besonders einfacher Weise ist gemäß **Anspruch 2** der Führungs-Vorsprung des Stockpitzen-Führungsstückes mit mindestens einem Ende bzw. Endbereich eines in demselben quer zur Längsachse des Stockes angeordneten, ihm radial entragenden Führungsstiftes gebildet. Bei dieser Bauweise sind einfache Fertigung und hohe Beanspruchbarkeit gesichert.

Besonders belastungsfähig ist die Mechanik dann, wenn - wie gemäß Anspruch 2 alternativ vorgesehen - eine Verdoppelung von Führungs-Vorsprung bzw. -Stift und Führungs-Ausnehmung vorgesehen ist, was eine gleichmäßigere Verteilung der Stützlast auf den Hohlteil der Gehstütze ermöglicht.

Hohe Sicherheit der Lagefixierung der Stock-Spitze in der Ausfahr-Position ist bei Anordnung einer Einrast-Ausnehmung am Ende des Querbalkens der L-Führungs-Ausnehmung in der Führungshülse gemäß **Anspruch 3** zu erreichen.

Bei einer besonders einfachen Ausführungsform der erfindungsgemäßen Gehstütze bzw. von deren Stockspitzen-Mechanik gemäß **Anspruch 4** bildet der stützlastaufnahmefähige Führungsstift durch Ausstattung mit einem Manipulationselement, wie z.B. mit einem Rändelrad, ein zweites Manipulationselement für den Stockspitzen-Führungs-Mechanismus.

Eine besonders gute Sicherung der Lagefixierung der Stock-Endspitze lässt sich mit einem - wie gemäß dem **Anspruch 5** vorgesehenen - eine Klemm-Lagefixierung ermöglichenden Manipulationselement erzielen. Eine derartige Klemm-Lagefixierung ist übrigens auch gemäß dem vorher behandelten Anspruch 4 vorgesehen.

Vorsorglich kann zum Ausgleich der Materialschwächung des Gehstützen-Hohlteiles bzw. von dessen Wandung durch die Manipulations-Führungsausnehmung eine dort angeordnete Hilfsführungs-Hülse mit einer zur Manipulations-Führungsausnehmung kongruenten Ausnehmung vorgesehen sein, wie im **Anspruch 6** geoffenbart.

Sowohl fertigungstechnisch als auch beispielsweise für den Fall eines gewünschten Auswechselns ist eine lösbare Fixierung der Stockspitzen-Führungshülse im Gehstützen-Hohlteil gemäß **Anspruch 7** vorteilhaft. Es kann aber auch eine nicht lösbare, materialschlüssige Verbindung dieser Führungshülse mit dem Gehstützen-Hohlteil vorgesehen sein, was eine besonders günstige Verteilung der mechanischen Kräfte auf den stockspitzen-seitigen Teil der Gehstütze bringt.

Angenehm im Gebrauch und leichtgängig kann die Betätigungs-Mechanik der neuen Gehstütze gestaltet sein, wenn - wie gemäß einem bevorzugten Merkmal des Anspruches 7 vorgesehen - eine gleitfreundliche Kunststoffbeschichtung derselben, z. B. mit Teflon, vorhanden ist, oder aber deren gleitverschiebe-beanspruchten Teile gleich selbst aus einem mechanisch hoch beanspruchbaren, gleitfreundlichen Kunststoff, wie z.B. Nylon, ABS-Polymerisate, oder aus einem, bevorzugt gleitmittel-getränktem, hochfesten Poren- bzw. Sinter-Leichtmetall gefertigt sind.

Eine nur wenig beanspruchte und problemlos lösbare Halterung, wie z. B. mittels Wurmschraube, ist bei einer Art der Ausführung der Führungshülse für das Stockspitzen-Führungsstück gemäß **Anspruch 8** nötig, weil hier die Stützlast-Aufnahme hauptsächlich mittels eines vorstehenden Kragens der Führungshülse erfolgt, auf der sich der Stock-Hohlteil mit seinem unteren Ende abstützt.

Auf eine Links- oder Rechts-Händigkeit des Benutzers braucht bei Anordnung von verkehrt T-förmigen Führungs-Ausnehmungen gemäß **Anspruch 9** in vorteilhafter Weise keine Rücksicht mehr genommen werden, da die neue Gehstütze in dieser Ausführungsform sowohl rechts-, wie links-händig problemlos bedienbar ist. Im Grund genommen entspricht die verkehrte T-Form dem Großbuchstaben "L", welcher an seinem Längsbalken spiegelsymmetrisch nach rechts und nach links gerichtet jeweils einen L-Querbalken aufweist. Eine zusätzliche Hebung der Sicherheit der Lagefixierung der Stock-Endspitze lässt sich mit endständigen Einrast-Ausnehmungen am den Enden des Querbalkens der verkehrt T-förmigen Führungs-Ausnehmung erreichen.

Im **Anspruch 10** sind bevorzugte Ausführungsdetails von Manipulations-Führungsstift und -knopf geoffenbart.

Im Sinne einer exakten Lagehaltung sowohl in der Einzieh- wie in der Ausfahr-Position ist eine Kraftbeaufschlagung des Stockspitzen-Führungsstückes gemäß **Anspruch 11** von besonderem Vorteil, wobei die Anordnung einer dafür vorgesehenen Feder in der Ausfahr- und Einzieh-Mechanik der neuen Gehstütze sowohl fertigungs- als auch reparaturtechnisch günstig ist.

Dem heutigen Trend einer Mehr- bzw. Multi-Funktionalität entsprechend, ist eine Teilung der erfindungsgemäßen Stütze, Krücke oder dgl. in einen Griff- und Armteil und einen Lastaufnahme- bzw. Stützteil gemäß **Anspruch 12** von Vorteil. Besonders günstig, sowohl was die Verfügbarkeit als auch die Festigkeit betrifft, ist eine rohrzylinderförmige Ausbildung des Gehstützen-Hohlteiles. Der Anspruch 12 nennt weiters bevorzugte Materialien für die neue Gehstütze bzw. deren Stützteil.

Selbstverständlich ist es möglich und besonders vorteilhaft, zumindest zweiteilige oder mehrteilige, diskret oder kontinuierlich in ihrer Länge einstellbare, teleskopartig ausgebildete Stöcke mit der erfindungsgemäßen Stockspitzen-Ein- und -Ausfahrmechanik auszustatten. Derartige Teleskop-Stöcke finden in großem Umfang nicht nur als Kranken- und Rehabilitations-Stöcke, sondern insbesondere auch für die Touristik im weitesten Sinne, insbesondere zur Entlastung des Stütz- und Gehapparates, der Gelenke der Beine, bevorzugt der Kniegelenke, Einsatz, wobei dann das untere Stockende ganz individuell auf diese gerade vorliegenden Bodenverhältnisse, wie z.B. Gletschereis, Fels und z.B. die Böden einer Unterkunft, einstellbar sind.

Was die Stock-Endspitzen betrifft, können dieselben einteilig mit dem Führungsstück ausgebildet sein, sie können in dasselbe eingelötet, eingeklebt, eingegossen, eingeklemmt, eingeschrumpft, eingepresst oder eingeschraubt sein. Sie können jede beliebige, auf einen bestimmten oder allgemeinen Einsatzzweck hin abgestimmte, geometrische Form, von einer einfachen kegelspitzen Form bis hin zu einer konkaven Form mit kraterrandähnlicher, peripherer Ringkante, reichen. Besonders bevorzugt ist eine Kronenform, etwa in der Art der Kontur von Bohrkronen. Das Material der Endspitzen ist bevorzugt entweder gehärteter Stahl oder Sinter-Hartmetall-Material, wie z.B. das Material "Widia".

Was den End-Stoppel der neuen Gehstütze, welcher aus jedem dafür geeigneten bzw. üblichen Material gebildet sein kann bzw. dessen Gestaltung betrifft, so ist eine Ausstattung desselben mit einer Last-Aufnahme- und -Verteilungs-Ringscheibe zur Stützlast-Verteilung und Krafteinleitung gemäß **Anspruch 13** besonders bevorzugt.

Diese soeben genannte-Ringschreibe kann zur Erreichung einer verbesserten Last- bzw. Kraftverteilung bzw. -einleitung in den End-Stoppel noch einen eigenen Fortsatz aufweisen.

Anhand der Zeichnung wird die Erfindung näher erläutert:

Es zeigen die
Fig. 1 schematisch eine teilbare Geh-Krücke, die
Fig. 2 und 3 eine erste Ausführungsform des stockspitzen-seitigen Bereiches des Hohlteils der erfindungsgemäßen Gehstütze teilweise im Schnitt, die
Fig. 4 und 5 eine zweite Ausführungs-Variante des Hohlteiles der Gehstütze mit der Stockspitzen-Ein- und -Ausfahr-Mechanik im Schnitt, die
Fig. 6 schematisch die Ausbildung und Anordnung der im wesentlichen L-förmigen Führungs-Ausnehmung für den Führungs-Vorsprung des Stockspitzen-Führungsstückes bzw. für den Führungsstift des Manipulations-Führungsstückes, jeweils für Rechts- bzw. Linkshänder, die
Fig. 7 eine andere Ausbildungsart der genannten Führungs-Ausnehmung in Form eines kopfständigen T, welche sich für Links- sowie für Rechtshänder eignet, die
Fig. 8 eine vorteilhafte Ausführungsart der Befestigung eines Führungsstiftes im Stockspitzen-Führungsstück, die
Fig. 9 schematische Schrägansichten einer Führungshülse mit zwei einander gegenüberliegenden Führungs-Ausnehmungen und des ihr entnommenen Stockspitzen-Führungsstücks die
Fig. 10 einen schematischen Schnitt durch eine bevorzugte Ausführungsform des End-Stoppels einer erfindungsgemäßen Gehstütze und die
Fig. 11 eine weitere Ausbildungsvariante derselben.

Die Schema-Skizze der Fig. 1 zeigt ganz allgemein einen mit einem unteren Stütz- bzw. Aufsetzteil 55 und einem mit demselben durch ein nicht näher gezeigtes Verbindungsorgan 556 verbundenen, oberen Armstütz- und Griffteil 56 gebildeten Krückstock 5, wobei zumindest der Stütz- und Aufsetzteil 55 als rohrartiger Hohlteil 500 ausgebildet ist. Der Armstütz- und Griffteil 56 trägt den Stützgriff 561 und die Oberarmstütze 562, welche beide z. B. aus Kunststoff gefertigt sind. Am anderen Ende des Krückstockes 5 ist ein End-Stoppel 8 angeordnet.

Es soll hier betont werden, dass sich die Erfindung keineswegs auf nur diese Art geteilter Krückstöcke beschränkt, vielmehr betrifft sie genauso geteilte oder ungeteilte rechte Krücken mit Achselstütze und Stützgriffstrebe, üblich gestaltete Geh-Stützstöcke und Krankenstöcke sowie weiters auch Wander- und Bergstöcke mit jeweils entsprechendem Griff. Die neue Gehstütze 5 kann insgesamt innen hohl sein oder aber nur teilweise, wobei wesentlich ist, dass sich der Hohlraum 50 zumindest im stockspitzen-zugewandten oder stockspitzen-nahen Bereich derselben befindet.

Die Fig. 2 und 3 zeigen - bei sonst gleichbleibenden Bezugszeichenbedeutungen - jeweils den stockspitzen-seitigen Bereich des Stützteiles 55 einer Geh-Stütze 5, also den Gehstützen-Hohlteil 500, dessen Endbereich von einem mit seiner zentralen Ausnehmung 80 auf ihn aufgezogenen End-Stoppel 8 umgeben ist.

Am unteren Ende ist im Hohlraum 50 des Hohlteiles 500 eine hohlzylindrische Stockspitzen-Führungsstück-Hilfsführungshülse 25' angeordnet. Sie kann materialschlüssig an die Hohlteil- bzw. Rohr-Innenwand gebunden sein oder aber mittels Wurmschraube dort gehalten sein. Im zentralen Hohlraum 250 der Hilfs-Führungshülse 25 ist, axial verschieblich und um die Längsachse a drehbar, ein stützlast-aufnahmefähiges Stockspitzen-Führungsstück 30 angeordnet bzw. gelagert, welches griffseitig einen kolbenartig verstärkten Bereich 300 aufweist, der seinerseits ebenfalls längsgleitverschieblich und drehbar in einer im Hohlraum 200 einer weiter oben angeordneten, mit der Wand des Hohlteiles 500, z. B. mittels Wurmschraube, lösbar oder aber unlösbar verbundenen, stützlast-aufnahmefähigen Führungs-Hülse 20 angeordnet bzw. gelagert ist.

Diese Führungs-Hülse 20 weist hier eine verkehrt-L-förmige, kulissenartige Führungs-Ausnehmung 21 mit einem parallel zur Hauptachse a ausgerichteten L-Längsbalken 210, einem im wesentlichen senkrecht an diesen anschließenden, hier relativ kurzen, L-Querbalken 211 und einer kurz in Richtung vom stockspitzen-seitigen Stock-Ende weg nach oben sich erstreckenden Einrast-Ausnehmung 212 auf. In diese L-förmige Führungs-Ausnehmung 21 ragt ein von einem Führungsstift 315 gebildeter Führungs-Vorsprung 31 des Stockspitzen-Führungsstücks 30, welcher hier als die Führungs-Ausnehmung 21 und eine entsprechend deckungsgleiche Ausnehmung 521' in der Wand des Gehstützen-Hohlteiles 500 durchragender Gewindeschaft einer Schraube mit außenseitigem, gleich als Manipulations-Knopf 313 ausgebildetem Schraubkopf ausgeführt ist.

Mittels sich am Vorsprung des oberen verdickten, kolbehartigen Teiles 300 des Stockspitzen-Führungsstückes 30 einerseits und an der oberen Stirnfläche der Führungsstück-Hilfs-Führungshülse 25' andererseits abstützender Spiralfeder 39 ist das Stockspitzen-Führungsstück 30 in Richtung von der Stockspitze 3 weg permanentfederkraft-beaufschlagt, und zwar sowohl in der Einzieh- E als auch in der Ausfahr-Position A des Stockspitzen-Führungsstückes 30 bzw. seiner gegebenenfalls materialeinheitlich mit ihm verbundenen Stock-Endspitze 3.

Mittels den Hohlraum 50 des Hohlteiles 500 durchsetzenden Spannstiftes 505 ist der Verschiebeweg des Stockspitzen-Führungsstückes 30 nach oben, also zur Griffseite der Gehstütze 5 hin, begrenzt.

Wichtig ist bei der gezeigten neuen Art des Stockspitzen-Ein- und Ausfahr-Mechanismus, dass die Führungs-Ausnehmung 21 für den Führungsstift 315 bzw. für einen entsprechenden Führungs-Vorsprung 31 in Folge ihrer verkehrten L-Form eine hochsichere Arretierung des Stockspitzen-Führungstückes 300 ermöglicht. Ganz wesentlich ist, dass diese Führungs-Ausnehmung 21 in einer stützlast-aufnahmefähigen Führungshülse 20 im Stock-Inneren angeordnet ist, sodass die L-Öffnung 521 in der Wandung des Stützen-Hohlteiles 500 keine Stützlast aufnehmen muss, was der mechanischen Beanspruchbarkeit der gesamten Gehstütze 5 besonders förderlich ist.

Bei den in den beiden End-Stellungen E und A der Stockspitze 3 gezeigten Varianten der neuen Gehstütze 5 gemäß den Fig. 4 und 5 ist - bei sonst gleichbleibenden Bezugszeichenbedeutungen - boden-aufsetzseitig ebenfalls ein Gehstützen-Hohlteil 500 mit Hohlraum 50 vorgesehen.

Dort jedoch schließt die stützlast-aufnehmende Führungshülse 20, bevorzugt aus Metall, mit Hohl 200 den Hohlteil 500 stockspitzen-seitig ab. Sie weist ebenfalls eine kulissenartige, verkehrt L-förmige Führungs-Ausnehmung 21 mit Einrast-Ausnehmung 212 am Ende von deren L-Querbalken 211 auf. In diese Ausnehmung 21 ragt der stützlast-aufnahmefähige Führungs-Vorsprung 31, der z. B. durch das Ende eines quer zu dessen Achse angeordneten Stiftes gebildet ist, des - hier einheitlichen Durchmesser aufweisenden - rundstab-artigen Stockspitzen-Führungsstückes 30 mit der in dasselbe eingeschraubten Stock-Endspitze 3.

Der Führungs-Vorsprung 31 ist hier so kurz, dass er nur bis knapp zur Außenkontur der Hülse 20 in die kulissenartige L-förmige Führungs-Ausnehmung 21 ragt. Von außen her ist der Führungs-Vorsprung 31 nicht sichtbar, da er und die Führungs-Ausnehmung 21 durch die dort öffnungslose Wandung des mit der Führungshülse 20 mittels Wurmschraube 201 lösbar verbundenen Gehstützen-Hohlteiles 500 umhüllt ist.

Am distalen Ende weist die Führungshülse 20 eine ebenfalls stützlast-aufnahmefähige, ringartige, mit ihr material-integrale Erweiterung 206 auf. Auf derselben stützt sich das offene untere Ende des Gehstützen-Hohlteiles 500 ab.

Das Stockspitzen-Führungsstück 30 kann in einer ersten Ausbildungsform länglich ausgebildet sein, wie dies der Fig. 5 zu entnehmen ist.

In einem Abstand b vom Führungs-Vorsprung 31 trägt es einen Manipulations-Vorsprung 351, welcher hier eine zu der unteren L-förmigen Ausnehmung 21 analog dimensionierte L-förmige Manipulations-Ausnehmung 251 einer dort im Hohlteil 500 eingesetzten Hilfs-Führungs- und gleichzeitig Verstärkungshülse 25 und eine entsprechende, hier deckungsgleiche Ausnehmung 521 der Wandung des Gehstützen-Hohlteiles 500 durchsetzt und außenseitig einen Handhabungs-Knopf 353 aufweist.

Bei dieser Art der Konstruktion erfolgt die Stützlast-Aufnahme und -Verteilung mit Hilfe der stockspitzen-näheren unteren Führungshülse 20 und ihrer dem Blick verborgenen Schiebe-Drehführungs-Ausnehmung 21 für den Führungs-Vorsprung 31 des Stockspitzen-Stückes 30. Die obere Manipulations-Führungsausnehmung 251, welche griff-näher ist, braucht praktisch nur so fest zu sein, dass sie die Kraft der Feder 39 aushält bzw. zu überwinden imstande ist. Die Feder 39 stützt sich einerseits auf der oberen Stirnfläche der Führungshülse 20 ab und wird anderseits an einem - von einem das Manipulations-Führungsstück 35 der Fig. 4 oder das Stockspitzen-Führungsstück 30 durchsetzenden Stift 303 gehaltenem Ring 304 gehalten.

Aus Fig. 4 ist - bei sonst gleichbleibenden Bezugszeichenbedeutungen - angedeutet durch strichpunktierte Linien, ersichtlich, wie das stützlast-aufnehmende Stockspitzen-Führungsstück 30, gegebenenfalls über hier gezeigte Gelenke 3250 mittels Führungs- und Steuer-Stange 325 mit einem gesonderten Manipulations-Führungsstück 35 verbunden ist, welches in einer Hilfs-Führungshülse 25 längs-gleitverschieblich und drehbar gelagert ist. Sowohl das Manipulations-Führungsstück 35 als auch die Hilfs-Führungshülse 25 können anders dimensioniert sein als das Stockspitzen-Führungsstück 30 und die Führungshülse 20. Sie können weiters aus einem mechanisch weniger festen Material, wie z. B. aus Kunststoff, gefertigt sein, da sie ja nur zur Manipulation dienen und bloß die Kraft der oben genannten Druckfeder zu überwinden imstande sein müssen, jedoch keine Stützlast aufnehmen müssen.

Vorteilhaft ist die eine L-förmige Ausnehmung 251 für den dieselbe durchsetzenden Manipulations-Führungsstift 351 aufweisende Hilfs-Führungshülse 25 u.a. auch deshalb, weil sie in jedem Fall eine mechanische Verstärkung für den Hohl-Teil 500 in jenem Bereich bildet, wo derselbe infolge der L-förmigen Manipulations-Ausnehmung 521 material-geschwächt ist.

Die Fig. 6 zeigt - bei sonst gleichbleibenden Bezugszeichenbedeutungen - bloß die Formen einer "rechts-" und einer "links-händigen" L-Ausnehmung 251 einer dort nicht dargestellten Hilfs-Führungshülse für das Manipulations-Führungsstück bzw. die entsprechende Manipulations-Führungsausnehmung 521 in der Wandung des Gehstützen-Hohlteiles, welche jeweils analog zur Führungs-Ausnehmung der stützlastaufnehmenden Führungshülse gestaltet, dimensioniert und ausgerichtet ist.

Die Fig. 7 zeigt - bei sonst gleichbleibenden Bezugszeichenbedeutungen - eine Führungs-Ausnehmung 21 bzw. Manipulations-Führungsausnehmung 251 in der Hilfs-Führungshülse bzw. die dort angeordnete Manipulations-Führungsausnehmung 521 in der Wandung des Gehstützen-Hohlteiles mit inverser T-Form, welche sowohl von Links- als auch von Rechtshändern leicht bedienbar ist und einen achsparallelen T-Längsbalken 210, einen beidseitig von demselben sich weg-erstreckenden T-Querbalken 211 und an dessen Enden Einrast-Ausnehmungen 212 aufweist. Angedeutet ist noch ein Führungs-Stift 315 mit Manipulations-Knopf 313.

Die Schnittansicht der Fig. 8 zeigt - bei sonst gleichbleibenden Bezugszeichenbedeutungen - eine mögliche Anordnung des Führungs-Vorsprunges 31 des Stockspitzen-Führungsstückes 30, welcher hier durch das überragende Ende eines einen Führungs-Stift 315 bildenden Schraubschaftes gebildet ist, welches in die Führungs-Ausnehmung 21 der außen von der Wandung des Gehstützen-Hohlteiles 500 überdeckend umhüllten, stützlast-aufnahmefähigen Führungshülse 20 ragt und entlang bzw. in deren Ausnehmung 21 führbar ist.

Die Fig. 9 zeigt , -bei sonst gleichbleibenden Bezugszeichenbedeutungen - eine Führungshülse 20 mit zwei einander diametral gegenüberliegend, zentrisch-symmetrisch angeordneten L-förmigen Führungs-Ausnehmungen 21, entlang und in welchen die beiden, dem hier gesondert skizzierten Führungsstück 30 entragenden Enden des Führungs-Vorsprunges 31 führbar sind.

Die Fig. 10 zeigt - bei sonst gleichbleibenden Bezugszeichenbedeutungen - unter Weglassung der Verschiebe-Mechanik schematisch einen Schnitt durch den stockspitzen-seitigen Gehstützen-Endbereich mit dem Ende des Gehstützen-Hohlteiles 500 mit einem rundumlaufenden Endkragen 206 und einem Distalfortsatz 207 der Führungshülse 20, welcher sich auf der Stützscheibe 82 in der entsprechend ausgeweiteren Zentralbohrung 80 des End-Stoppels 8 abstützt. Durchsetzt wird diese Anordnung mittig von dem Stockspitzen-Führungsstück 30 mit seiner Stock-Endspitze 3.

Die Fig. 11 zeigt einen etwas anders gestalteten Stock-Endbereich als die Fig. 10: Hier weist die Stützscheibe 82 des End-Stoppels 8 einen zur Griffseite hin sich erstreckenden hohlzylindrischen Fortsatz 83 auf, an dessen oberer Stimfläche sich der Kragen 206 der Führungshülse 20 nach unten hin abstützt, während sich auf dem Vorsprung des Kragens 206 der Hohlteil 500 der Gehstütze 5 abstützt.

## Patentansprüche

1. Gehstütze, bzw. Stock, Jagd-, Berg-, Touristikstock, Kranken-, bzw. Behindertenstütze, bzw. -stock, Krücke, bzw. Krücken-Stützteil, mit einer Längsachse und einem End-Stoppel (8) aus nachgiebigem Material und einer (30, 3) in einem Hohlraum (50) eines Hohlteils (500) der Gehstütze (5) verschieblich ein- und ausfahrbaren Stockspitze (3, 30) aus rigidem Material, wobei die Stockspitze (3, 30) aus einem (30) im zylindrischen Hohl (200) zumindest einer (20) im Hohlraum (50) der Gehstütze, bzw. von deren Hohlteil (500) lösbar oder unlösbar angeordneten, stützlast-aufnahmefähigen Führungshülse (20) axial längs-gleitverschieblich und drehbar gelagerten, eine (3) auswechselbare oder fix befestigte, bzw. materialintegrale Stock-Endspitze (3) aufweisenden, ebenfalls stützlast-aufnahmefähigen Stockspitzen-Führungsstück (30) mit zumindest einem (31) es radial überragenden, stützlast-aufnahmefähigen Führungs-Vorsprung (31) besteht, welcher Führungs-Vorsprung (31) in eine (21) im wesentlichen kopfständiges-T förmige oder L-förmige oder spiegelbildlich L-förmige, mit Stockachsen-parallelem L-Längsbalken (210) und kürzerem L-Querbalken (211) ausgebildete Führungs-Ausnehmung (21) der genannten Führungshülse (20) ragt, bzw. diese Ausnehmung (21) durchragt und in derselben (21) zwischen einer Ausfahr-Position (A) und einer Einzieh-Position (E) gleitverschiebe-führbar ist, und wobei auf dem stützlast-aufnahmefähigen Stockspitzen-Führungsstück (30) selbst oder auf einem (35) mit dem stützlast-aufnahmefähigen Stockspitzen-Führungsstück (30) über ein Gestänge (325) oder eine Strebe starr oder gelenkig verbunden, im Gehstützen-Hohlteil (500) achslängs-gleitverschieblich und drehbar gelagerten Manipulations-Führungsstück (35), ein (351) vom Führungs-Vorsprung (31) des Stockspitzen-Führungsstückes (30) beabstandeter und von der Längsachse radial wegragender Manipulations-Führungsstift (351) vorgesehen ist, wobei der Manipulations-Führungsstift (351) eine (521) der L-förmigen Führungs-Ausnehmung (21) der stützlast-aufnahmefähigen Führungshülse (20) entsprechende kopfständiges-T förmige oder L-förmige-oder im wesentlichen zumindest L-längsbalkenlängen-gleiche Manipulations-Führungs-Ausnehmung (521) des Gehstützen-Hohlteiles (500) durchragt und gehstützen-außenseitig ein Manipulationselement (353) aufweist.

2. Gehstütze nach Anspruch 1, **dadurch gekennzeichnet,**
- **dass** der Führungs-Vorsprung (31) des Stockspitzen-Führungsstückes (30) mit einem Endbereich eines in demselben quer zur Längsachse (a) angeordneten, in dasselbe eingepressten oder eingeschraubten Führungsstiftes (315) gebildet ist, oder
- **dass** das Stockspitzen-Führungsstück (30) zwei demselben einander diametral gegenüber entragende Führungs-Vorsprünge (31), bevorzugt Endbereiche eines das Stockspitzen-Führungsstück (30) durchsetzenden Führungsstiftes (315), aufweist, wobei jeder der beiden Führungs-Vorsprünge (31) - jeweils in eine von zwei einander diametral gegenüberliegend angeordneten, gleichartigen, im wesentlichen L-förmigen, zentrisch symmetrisch zur Längsachse (a) positionierten, Führungs-Ausnehmungen (21) der Führungshülse (20) ragend - in denselben zwischen den zwei End-Positionen (E und A) gleitverschiebe-führbar sind.

3. Gehstütze nach Anspruch 1 oder 2, **dadurch gekennzeichnet, dass** die L-förmige(n) Führungs-Ausnehmung(en) (21) der Führungshülse (20) am freien Ende ihres L-Querbalkens (211) eine in Richtung vom unteren Stockende weg sich erweiternde bzw. erstreckende Einrast-Ausnehmung (212) für ein Einrasten und eine Lagefixierung des Stockspitzen-Führungstückes (30) in der Ausfahr-Position (A) und bei Belastung aufweist (aufweisen).

4. Gehstütze nach einem der Ansprüche 1 bis 3, **dadurch gekennzeichnet, dass** der Führungs-Vorsprung (31) des Stockspitzen-Führungsstücks (30) für den Fall, dass er sowohl die Führungs-Ausnehmung (21) der Führungshülse (20) als auch eine die Führungs-Ausnehmung (21) radial nach außen hin freihaltende - bevorzugt mit derselben deckungsgleich angeordnete und dimensionierte, L-artige - Öffnung (521') in der Wandung des Gehstützen-Hohlteiles (500) durchragt, gehstützen-außenseitig ein Manipulationselement (313) aufweist.

5. Gehstütze nach einem der Ansprüche 1 bis 4, **dadurch gekennzeichnet, dass** das Manipulationselement (353) des Manipulations-Führungsstiftes (351) für eine Klemm-Lagefixierung an die Außenseite des Gehstützen-Hohlteiles (500) als Rändelrad mit Gewinde ausgebildet ist.

6. Gehstütze nach Anspruch 5, **dadurch gekennzeichnet, dass** der Gehstützen-Hohlteil (500) im Bereich der Manipulations-Führungs Ausnehmung (521) eine an denselben innen satt anliegende, mit ihm materialschlüssig verbundene Hilfsführungs-Hülse (25) für das Stockspitzen-Führungsstück (30) selbst (Fig 5) oder für das mit demselben verbundene Manipulations-Führungsstück (35) (Fig. 4) aufweist.

7. Gehstütze nach einem der Ansprüche 1 bis 6, **dadurch gekennzeichnet, dass** die Führungshülse (20) mittels einer Wurmschraube (201) - gegen Lageveränderung gesichert - im Gehstützen-Hohlteil (500) lösbar lagefixiert ist oder aber in denselben eingepresst, eingeschweißt, eingelötet oder eingeklebt ist, wobei bevorzugterweise vorgesehen ist, dass die Führungshülse (20) eine Innenbeschichtung und/oder das Stockspitzen-Führungsstück (30) eine Außenbeschichtung aus einem gleitfreundlichen Kunststoffmaterial aufweist bzw. aufweisen oder aber insgesamt aus einem gleitfreundlichen Kunststoffmaterial oder aus einem gleitfreundlichen oder selbstschmierenden Metall-, Leichtmetall- oder Sintermetallmaterial gefertigt ist bzw. sind.

8. Gehstütze nach einem der Ansprüche 1 bis 7, **dadurch gekennzeichnet, dass** die Führungshülse (20) für das Stockspitzen-Führungsstück (30) eine untere Verdickung bzw. einen umlaufenden Vorsprung bzw. Kragen (206) aufweist, auf welchem das stockspitzenseitige Ende des Gehstützen-Hohlteiles (500) abgestützt ist, wobei der Außenradius des Vorsprungs bzw. Kragens (206) mit dem Außenradius des Gehstützen-Hohlteiles (500) identisch ist, und wobei gegebenenfalls vorgesehen ist, dass sich stockspitzen-seitig an den Vorsprung bzw. Kragen (206) der Führungshülse (20) ein Fortsatz (207) für die Anordnung des Endstoppels (8) anschließt.

9. Gehstütze nach einem der Ansprüche 5 bis 8, **dadurch gekennzeichnet, dass** die Führungs-Ausnehmung (21) der Führungshülse (20) und die Manipulations-Führungsausnehmung (521) des Gehstützen-Hohlteils (500) im wesentlichen die Form und Anordnung eines kopfständigen T aufweist, wobei vorzugsweise vorgesehen ist, dass die beiden Enden des T-Querbalkens (211; 5211) mit Einrast-Ausnehmungen (212; 5212) ausgebildet sind.

10. Gehstütze nach einem der Ansprüche 5 bis 9, **dadurch gekennzeichnet,**
- **dass** der Manipulations-Führungsstift (351) mit dem Gewindeschaft einer Schraube gebildet ist, deren Kopf als Manipulations- und gegebenenfalls Fixier-Knopf (353) ausgebildet ist, und
- **dass** - für den Fall, dass das Stockspitzen-Führungsstück (30) aus einem Kunststoffmaterial gefertigt ist - der Gewindeschaft eines dort angeordneten Manipulations-Führungsstiftes (351) in eine mittels Schneidgewinde in das Stockspitzen-Führungsstück (30) quer eingeschnittene Hülse mit Innengewinde eingeschraubt ist.

11. Gehstütze nach einem der Ansprüche 1 bis 10, **dadurch gekennzeichnet, dass** das Stockspitzen-Führungsstück (30) in beiden End-Positionen (A und E) zur Griffseite der Gehstütze (5) hin, mittels eine Druckfeder (39), permanent kraftbeaufschlagt ist, wobei die Druckfeder (39) eine das Stockspitzen-Führungsstück (30) umringende Spiralfeder ist, deren Enden sich an einer Stirnfläche der Führungshülse (20) und an einer Federhalte-Verdickung oder an einem entsprechenden Vorsprung oder Kragen des Führungsstückes (30) oder aber an einer mit den beiden Enden eines das Führungsstück (30) durchsetzenden Stiftes (303) abgestützten Stützscheibe (304) abstützen.

12. Gehstütze nach einem der Ansprüche 1 bis 11, **dadurch gekennzeichnet, dass** der Gehstützen-Hohlteil (500) einen mit einem Griff- bzw. Armstützenteil (56) lösbar verbindbaren bzw. verbundenen Stütz- bzw. Unterteil (55) einer zumindest zweiteiligen Geh-Krücke oder eines derart geteilten Geh-Stockes, Berg-, Jagd-, Kranken- oder Rehabilitations-Stockes (5) bildet und aus Stahl, Edelstahl, einer Aluminium- und/oder Titanlegierung oder aus einem faserarmiertem Kunststoffmaterial gefertigt ist.

13. Gehstütze nach einem der Ansprüche 1 bis 12, **dadurch gekennzeichnet,**
- **dass** deren End-Stoppel (8) mit einer axialer Ausnehmung (80) für die Aufnahme des stockspitzenseitigen Endes des Gehstützen-Hohlteils (500) und für die Durchführung des einzieh- und ausfahrbaren Stockspitzen-Führungsstückes (30) mit der Stock-Endspitze (3) versehen ist und auch eine Last-Aufnahme- und -Verteilungs-Ringscheibe (82) für die Abstützung des genannten Endes des Gehstützen-Hohlteiles oder des umlaufenden Kragens bzw. Vorsprunges (206) des stützlast-aufnahmefähigen Führungshülse (20) aufweist, und
- **dass** die Stützlast-Aufnahme- und -Verteilungs-Ringscheibe (82) des End-Stoppels (8) gegebenenfalls zum Gehstützen-Hohlteil (500) hin einen, gegebenenfalls mit ihr materialintegralen, vom Stockspitzen-Führungsstück (30) bei dessen Ausfahren durchsetzbaren, bevorzugt hohlzylindrischen Last- und Haftungskraft-Verteilungs-Fortsatz (83) mit einem im Vergleich zur Last-Aufnahme- und Verteilungs-Ringscheibe (82) geringeren Außendurchmesser aufweist.

## Claims

1. Walking crutch or cane, hunting, mountain, leisure stick, crutch or cane for persons with ailments or impediments, crutch or crutch support section with a longitudinal axle and an end cap (8) of ductile material and a tip (3, 30) of rigid material which can be moved in the cavity (50) of cylindrical hollow (500) of the walking crutch (5) between an extended and a withdrawn position, with the tip of the stick (3, 30) comprising a guide sleeve (20) which is arranged in such a way that it can slide axially and rotate in the cavity (50) of the walking crutch and having a point on the end of the stick (3) which can be replaced or permanently secured and can even be an integral part of the guide member with at least one guide salient which can receive a support load and which protrudes radially, with said guide salient protruding into a guide recess in the wall of the cavity which is essentially T-shaped, L-shaped or mirror-symmetrically L-shaped, the longitudinal bar (210) thereof being parallel to the axis and the transversal bar (211) being shorter, and being moveable therein between an extended (A) and a withdrawn (E) position, being is **characterised in that** a manipulation guide piece (35), which is connected rigidly or flexibly with the support-load bearing guide member (30) for the tip of the stick via a rod assembly (325) or brace in such a way that it can slide axially and rotate in the hollow part (500) of the walking crutch, has a radially protruding manipulation guide pin (351) attached to it at some distance from the guide salient (31) of the guide member (30) of the stick. Said guide pin (351) passes through a manipulation recess (521) of the hollow part (500) of the crutch, which has a T- or L-shape equal to that of the L-shaped guide recess (21) of the support-load bearing guide sleeve (20) or is at least equal in length to the L-shaped longitudinal bar, and has a manipulation element (353) attached to it on the exterior side of the walking crutch.

2. Walking crutch pursuant to Claim 1 which is **characterised**
**in that** he guide salient (31) of the guide member (30) is formed by the end of a guide pin (315) which has been arranged therein in transversal position to the axis (a) and has been, pressed or screwed into place, or
**in that** the guide member (30) has two guides salient (31) protruding in diametrally opposed position therefrom, which are preferably the end sections of a guide pin (315) which passes through the guide member and is inserted or screwed into it, with each of the guide salient protruding into one of the two guide recesses (21) of the guide sleeve (20) in which they can be moved between the two end positions (E and A).

3. Walking crutch pursuant to any of the Claims 1 to 2 which is **characterised in that** the L-shaped recess(es) (21) of the guide sleeve (20) has (have) at the free end(s) of its (their) L-shaped transversal bar(s) (211) an engagement recess (212, which extends in the direction pointing away from the lower end of the stick, to arrest and retain the guide member (30) for the tip of the stick in extended position (A) and when under load.

4. Walking crutch pursuant to any of the Claims 1 to 3 which is **characterised in that** the guide salient (31) for the guide member (30) of the tip of the stick has a manipulation element (313) on the exterior side thereof in case it passes through an L-shaped opening (521') in the wall of the hollow part (500) of the crutch which keeps the guide recess (21) radially clear and is preferably congruent and equal in dimension therewith.

5. Walking crutch pursuant to any of the Claims 1 to 4 which is **characterised in that** the manipulation element (353) is designed like a knurled wheel with a thread to fasten it in its position on the exterior of the hollow part (500) of the walking crutch.

6. Walking crutch pursuant to any of the Claims 1 to 5 which is **characterised in that** the hollow part (500) thereof has in the region of the manipulation guide recess (521) an auxiliary guide sleeve (25) for the guide member (30) of the tip of the stick itself (Fig. 5) or the manipulation guide sleeve (35) (Fig. 4) which is connected to it, which is flush with its interior or connected directly to the material.

7. Walking crutch pursuant to any of the Claims 1 to 6 which is **characterised in that** the guide sleeve (20) is detachably secured in its position in the hollow part (500) of the walking crutch by way of a headless pin (201) or that it is pressed, welded, soldered or glued thereinto and that preferably the guide sleeve (20) is lined in its interior and/or the guide member (30) for the tip of the stick on its exterior with a slidable synthetic material or is/are manufactured altogether of an easily sliding or self-lubricating metal, light metal or sintered material.

8. Walking crutch pursuant to any of the Claims 1 to 7 which is **characterised in that** the guide sleeve (20) for the guide member (30) for the tip of the stick has a swelling or a circumferential protrusion or collar (206) on which the hollow part (500) of the walking crutch supports itself with its end or distal part, with the exterior radius of the protrusion or collar (206) preferably being identical to the exterior radius of the hollow part (500) of the walking crutch and providing, if required, immediately following the protrusion or collar (206) of the guide sleeve (20) a prolongation (207) for the attachment of the end cap (8).

9. Walking crutch pursuant to any of the Claims 1 to 8 which is **characterised in that** guide recess (21) for the guide sleeve (20) and manipulation guide recess (521) in the hollow part (500) of the walking crutch are essentially similar in shape and arrangement to an upside-down with both ends of the transversal bars (211, 5211) preferably being provided with engagements recesses (212, 5212).

10. Walking crutch pursuant to any of the Claims 1 to 9 which is **characterised in that**
the manipulation guide pin (351) is formed by the threaded shank of a screw, with its head or nut being designed as a manipulation or, as the case may be, as a fastening button (353); and
**in that** - in case the guide member (30) of the tip of the stick is made of a synthetic material - the threaded shaft of the manipulation guide pin (351) is screwed into a sleeve with an internal thread which has been cut transversely into the guide member (30) for the tip of the stick by means of a cutting thread.

11. Walking crutch pursuant to any of the Claims 1 to 10 which is **characterised in that** the guide member (30) for the tip of the stick are kept permanently under the impact of force in the two end positions (A and E) towards the grip side of the walking (5) by a the pressure spring (39) with the pressure spring (39) consisting of a flat spiral spring which envelopes the guide member (30) for the tip of the stick and whose ends preferably rest on the fore-part of the guide sleeve (20) and the swelling or the respective protrusion or collar of the guide member (30) or else on a support disk (304) which in turn is supported by the two ends of a pin (303) which passes through the guide member (30).

12. Walking crutch pursuant any of the Claims 1 to 11 which is **characterised in that** the hollow part (500) thereof forms the support or lower section (55) of a walking crutch or cane, mountain, hunting, orthopaedic or rehabilitation stick (5) consisting of at least two pieces and **in that** it is made of steel, stainless steel, an aluminium and/or titanium alloy or of a fibre-reinforced synthetic material.

13. Walking crutch pursuant to any of the Claims 1 to 21 which is **characterised in that**
- the end cap (8) thereof, which has an axial opening (80) to receive the tip or distal part of the walking crutch (5) or the hollow part (500) thereof and to allow the guide member (30) for the extendable and withdrawable tip (3) with the end of the stick to pass through, has a ring disk (28) which receives and distributes the load to support said end or circumferential collar or protrusion (206) of the guide sleeve (20) which is able to receive the supporting load; and
- **in that**, as the case may be, the ring disk (82) which receives and distributes the load of the end cap (8) has a preferably hollow-cylindrical prolongation (83) for the distribution of load and adhesion force in the direction of the walking crutch (5) or the hollow part (500) thereof, which may even be integral therewith and which is passed through by the guide member (30) for the tip of the stick when it is extended and whose outside diameter is smaller compared to that of the ring disk (82).

## Revendications

1. Appui pour la marche ou canne de marche, de chasse, de montagne, touristique, appui ou canne, béquille ou partie de soutien d'une béquille de malade et d'handicapé, avec un axe longitudinal et un embout (8) en matériau souple et une (30,3) pointe de canne (3,30) en matériau rigide coulissant vers l'intérieur et l'extérieur (3,30) dans un espace creux (50) d'une pièce creuse (500) de l'appui pour la marche (5), la pointe de la canne (3,30) étant composée d'un guide arrière de pointe de canne (30) apte à supporter une charge d'appui, présentant une pointe de canne (3) interchangeable ou fixe, ou en matériau intégral, mobile et coulissant dans l'axe longitudinal dans le creux cylindrique (200) d'au moins une douille de guidage (20) également apte à supporter une charge, détachable ou non dans l'espace creux (50) de l'appui pour la marche, voire de sa partie creuse (500), avec au moins une (31) une avancée de guidage (31) apte à supporter une charge de soutien, le surplombant radialement, laquelle avancée de guidage (31) se dresse dans une (21) cavité de guidage (21) de la douille de guidage citée (20), formée essentiellement de barres longitudinales (210) en T renversé ou en forme de L ou de L réfléchi, parallèles à l'axe de la canne, et de barres tansversales (211) en L plus courtes, voire passe à travers cette cavité (21) et coulissant dans celle-ci (21) entre une position de sortie (A) et une position de rétraction (E), et, une goupille de guidage de manipulation (351) écartée de l'avancée de guidage (31) du guide de la pointe de la canne (30) et s'éloignant radialement de l'axe longitudinal étant prévu sur le guide de la pointe de la canne (30) apte à recevoir une charge d'appui elle-même ou sur un (35) guide de pointe de canne (30) apte à recevoir une charge, par le biais d'un guide de manipulation (35) mobile et coulissant dans l'axe longitudinal dans la partie creuse de l'appui pour la marche (500) en étant relié souplement ou rigidement par une tige (325) ou un montant, la goupille de guidage de manipulation (351) traversant une cavité de guidage (521) de manipulation de la partie creuse de l'appui pour la marche (500) en forme de T inversé ou de L ou essentiellement au moins de la même longueur que les barres longitudinales en forme de L correspondant à la cavité de guidage en forme de L (21) de la douille de guidage (20) apte à supporter une charge d'appui et présentant du côté extérieur de l'appui pour la marche un élément de manipulation (353).

2. Appui pour la marche selon la revendication 1 **caractérisé en ce que**
- l'avancée de guidage (31) du guide de la pointe de la canne (30) est formée d'un bout d'une goupille de guidage (315) placée dans celui-ci perpendiculairement à l'axe longitudinal(a), enfoncé ou vissé dans celui-ci, ou
- que le guide de la pointe de la canne (30) présente deux avancées de guidage placées diamétralement à l'opposée l'une de l'autre par rapport à lui, de préférence les bouts d'une goupille de guidage (315) traversant le guide arrière de la pointe de la canne (30), chacune des deux avancées de guidage (31) étant coulissable entre les deux positions finales (E) et (A), rentrant dans l'une des deux cavités de guidage (21) de la douille de guidage (20) placées diamétralement à l'opposé d'une de l'autre, de même type, positionnées essentiellement en forme de L, à symétrie ponctuelle par rapport à l'axe longitudinal (a).

3. Appui pour la marche selon la revendication 1 ou 2, **caractérisé en ce que** la ou les cavités de guidage (21) en forme de L de la douille de guidage (20) présente/présentent à l'extrémité libre de leur barre transversale en forme de L (211) une cavité d'encliquetage (212) s'étendant ou se déployant depuis l'extrémité inférieure de la canne pour un encliquetage et une fixation de la position du guide arrière de la pointe de la canne (30) dans la position de sortie (A) et en cas de sollicitation.

4. Appui pour la marche selon l'une des revendications 1 à 3, **caractérisé en ce que** l'avancée de guidage (31) du guide arrière de la pointe de la canne (30), pour la cas où il traverserait la cavité de guidage (21) de la douille de guidage (20) ainsi qu'une ouverture (521') dans la paroi de la pièce creuse de l'appui pour la marche (500), en forme de L, laissant libre radialement vers l'extérieur la cavité de guidage (21), de préférence de même dimensions et coïncidant avec elle, présente un élément de manipulation (313) du côté extérieur de l'appui pour la marche.

5. Appui pour la marche selon l'une des revendications 1 à 4, **caractérisé en ce que** l'élément de manipulation (353) de la goupille de guidage de manipulation (351) est façonné pour une fixation par serrage de la position sur la partie extérieure de la partie creuse de l'appui pour la marche (500) sous forme de molette à filetage.

6. Appui pour la marche selon la revendication 5, **caractérisé en ce que** la partie creuse de l'appui pour la marche (500) dans la zone de la cavité de guidage de manipulation (521) présente (Fig.4 ) une douille de guidage de secours (25) adhérant uniformément sur elle, et accolée à elle sans espace, pour le guide de la pointe de la canne (30) lui-même (Fig.5) ou pour le guide de manipulation (35) relié ce dernier.

7. Appui pour la marche selon l'une des revendications 1 à 6, **caractérisé en ce que** la douille de guidage (20) est fixée souplement au moyen d'une vis sans tête (201), pour prévenir les changements de position - dans la partie creuse des appuis pour la marche(500) ou alors est enfoncée, soudée, plombée, ou collée à l'intérieur, en prévoyant de préférence que la douille de guidage (20) présente une revêtement intérieur et/ou le guide de la pointe de la canne (30) un revêtement extérieur composé d'un matériau synthétique apte à coulisser ou de manière générale qu'il(s) soi(en)t entièrement fabriqués en métal, métal léger ou métal fritté apte à coulisser ou autograisseur.

8. Appui pour la marche selon l'une des revendications 1 à 8, **caractérisé en ce que** la douille de guidage (20) pour le guide de la pointe de la canne (30) présente un renflement inférieur ou une avancée périphérique ou une collerette (206), sur laquelle repose l'extrémité côté pointe de la canne de la partie creuse de l'appui pour la marche (500), le rayon extérieur de l'avancée ou de la collerette (206) étant identique au rayon extérieur de la partie creuse de l'appui pour la marche, ayant éventuellement prévu qu'un prolongement (207) se raccorde côté pointe de la canne sur l'avancée ou la collerette (206) de la douille de guidage (20) pour le positionnement de l'embout (8).

9. Appui pour la marche selon l'une des revendications 5 à 8, **caractérisé en ce que** la cavité de guidage (21) de la douille de guidage (20) et la cavité de guidage de manipulation (521) de la partie creuse de l'appui pour la marche (500) présente essentiellement la forme et la disposition d'un T inversé, étant prévu de préférence que les deux extrémités de la barre transversale en T (211; 5211 ) soient formées de cavités d'encliquetage (212;5212).

10. Appui pour la marche selon l'une des revendication 5 à 9, **caractérisé en ce que**
- la goupille de guidage de manipulation (351) soit constitué d'une tige filetée d'une vis dont la tête est façonnée comme une tête de manipulation et éventuellement de fixation (353), et que,
- dans le cas où le guide de la pointe de la canne (30) est fabriqué en un matériau synthétique, la tige filetée d'une goupille de manipulation (351) y étant placée est visée dans une douille incisée avec filetage intérieur, incisée transversalement dans le guide de la pointe de la canne (30) au moyen d'un filetage découpant.

11. Appui pour la marche selon l'une des revendications 1 à 10, **caractérisé en ce que** le guide de la pointe de la canne (30) est en permanence mis sous la contrainte dans les deux positions finales (A et E) vers le côté de la poignée de l'appui pour la marche (5), au moyen d'un ressort de pression (39), ce ressort de pression (39) étant un ressort en spirale entourant le guide de la pointe de la canne (30), dont les extrémités reposent sur une surface frontale de la douille de guidage (20) et sur le renflement du support de ressort ou sur une avancée ou collerette correspondante du guide (30) ou bien sur le disque d'appui (304) soutenu par les deux extrémités d'une goupille (303) traversant le guide (30).

12. Appui pour la marche selon l'une des revendications 1 à 11, **caractérisé en ce que** la partie creuse de l'appui pour la marche (500) forme un partie de soutien ou inférieure (55) d'une béquille de marche divisée au moins en deux parties ou d'une canne de marche, de montagne, de chasse, de malade ou de rééducation (5), détachable ou pouvant être détachée, d'une poignée ou support de bras (56) et est fabriquée en acier, en inox, en un alliage d'aluminium et /ou de titane ou en un matériau synthétique à fibres armées.

13. Appui pour la marche selon l'une des revendications 1 à 12, **caractérisé en ce que**
- son embout (8) est doté d'une cavité axiale (80) pour recevoir l'extrémité côté pointe de la canne de la partie creuse de l'appui pour la marche (500) et pour sortir et rentrer le guide de la pointe de la canne (30) avec la pointe du bout de la canne (3) et présente également un disque annulaire de suspension et de répartition de la charge (82) pour soutenir l'extrémité mentionnée de la partie creuse de l'appui pour la marche ou de la collerette périphérique ou de l'avancée (206) de la douille de guidage (20) apte à supporter la charge de soutien, et
- que le disque annulaire de suspension et de répartition de la charge (82) de l'embout (8) présente éventuellement dans la direction de la partie creuse de l'appui pour la marche (500) un prolongement de la répartition de la charge et de la force adhérente (83)s, de la forme d'un cylindre creux de préférence, et faisant corps éventuellement avec elle, transversable par le guide de la pointe de la canne (30) lors de son déploiement, avec un diamètre extérieur plus faible par rapport au disque annulaire (82) de suspension et de répartition de la charge.
